# EUROPÄISCHE PATENTSCHRIFT

(11) **EP 3 928 928 B1**
(45) Veröffentlichungstag und Bekanntmachung des Hinweises auf die Patenterteilung: **04.12.2024**
(21) Anmeldenummer: 20181402.7
(22) Anmeldetag: 22.06.2020
(51) Int. Cl.: B25D 17/02

(54) **MEISSELWERKZEUG MIT EINEM STRUKTURIERTEM ABSCHNITT**
CHISELING TOOL WITH STRUCTURED SECTION
OUTIL DE BURINAGE DOTÉ D'UNE SECTION STRUCTURÉE

(43) Veröffentlichungstag der Anmeldung: 29.12.2021
(73) Patentinhaber: Hilti Aktiengesellschaft, 9494 Schaan (LI)
(72) Erfinder: Marxer, Miriam, 9491 Ruggell (LI); Bohn, Klaus-Peter, 9494 Schaan (LI); Peters, Carsten, 9468 Sax (CH)
(74) Vertreter: Hilti Aktiengesellschaft Corporate Intellectual Property

(56) Entgegenhaltungen:
- EP-A2- 2 540 451
- CN-U- 208 231 720
- DE-C- 947 062
- DE-U1- 202004 012 846

## Beschreibung

Die vorliegende Erfindung betrifft ein Meißelwerkzeug, insbesondere für eine Handwerkzeugmaschine, umfassend eine wenigstens eine Keilfläche aufweisende Werkzeugspitze und einen Werkzeugschaft.

Beim Meißeln in Gestein, beispielsweise beim Meißeln in ein zementhaltiges Gestein, mit einem Meißelwerkzeug nach der eingangs beschriebenen Gattung kommt es oftmals zu einem Festsetzen des Meißelwerkzeugs im Gestein. Besonders häufig ist ein derartiges Festsetzen des Meißelwerkzeugs zu beobachten, wenn das Meißelwerkzeug mit leistungsfähigen Handwerkzeugmaschinen wie beispielsweise elektrisch und/oder pneumatisch betriebenen Meißelhandwerkzeugmaschinen verwendet wird.

Aus der EP 2 540 451 A2 ist ein Meißelwerkzeug mit einem Meißelkopf, einem Meißelschaft und einem Einsteckende bekannt, bei dem der Meißelkopf axial versetzt zu seiner Meißelschneide mindestens eine Ersatzschneide aufweist. Die Ersatzschneide kann gegenüber einer quer zu einer Längsachse des Meißelwerkzeugs verlaufenden Referenzachse angestellt verlaufen.

DE 20 2004 012846 U1 offenbart auch ein Meißelwerkzeug.

Es besteht daher ein langgehegter Wunsch in der Fachwelt, über ein Meißelwerkzeug der eingangs genannten Gattung zu verfügen, bei dem das Risiko eines Festsetzens beim Meißeln, insbesondere beim Meißeln in Gestein, reduziert ist. Dieser Wunsch liegt der vorliegenden Erfindung als Aufgabe zugrunde.

Gelöst wird die Aufgabe auf ebenso einfache wie überraschende Weise durch ein Meißelwerkzeug, insbesondere für eine Handwerkzeugmaschine, umfassend eine wenigstens eine Keilfläche aufweisende Werkzeugspitze und einen Werkzeugschaft, wobei das Meißelwerkzeug als Spitzmeißel ausgebildet ist und wobei der Werkzeugschaft umfangsseitig einen strukturierten Abschnitt aufweist, wobei der strukturierte Abschnitt wenigstens eine Rippe aufweist und wobei die wenigstens eine Rippe unter einem Neigungswinkel von mindestens 45°, vorzugsweise 60°, gegenüber einer Längsrichtung des Meißelwerkzeugs geneigt verläuft.

Der Erfindung liegt dabei die überraschende Erkenntnis zugrunde, dass der strukturierte Abschnitt durch die im Betrieb des Meißelwerkzeugs üblicherweise stattfindende Vibration beitragen kann, entlang des Werkzeugschafts oder zumindest entlang eines Teils des Werkzeugschafts einen zusätzlichen Freiraum innerhalb der im Betrieb durch das Meißelwerkzeug geschaffenen Meißelloch zu schaffen. Dieser zusätzliche Freiraum kann dann ein Festsetzen des Meißelwerkzeugs im Gestein, insbesondere an Wänden des Meißellochs, verhindern.

Diese Erkenntnis erscheint umso überraschender, da sonst, beispielsweise in Bezug auf Gesteinsanker wie in der Gebrauchsmusterschrift DE 1 763 014 U beschrieben, rund laufende Rillen, Ausnehmungen, Ausbuchtungen oder dergleichen dafür bekannt sind, eine gute Haftfähigkeit des Gesteinsankers in einem Gestein zu fördern, also gerade nicht, um einen besonders wenig festen Sitz in dem Gestein zu ermöglichen.

Der strukturierte Abschnitt kann zum Reiben und/oder Sägen eingerichtet sein, um seine Freiraum-schaffende Wirkung in Verbindung mit der Vibration weiter zu verbessern. Er kann eine, insbesondere radial nach außen weisende, Sägezahnstruktur und/oder ein, vorzugsweise flächiges und besonders bevorzugt radial nach außen weisendes, Wellenmuster aufweisen.

Vorzugsweise erstreckt sich der strukturierte Abschnitt nicht auf die Werkzeugspitze, insbesondere nicht bis auf die wenigstens eine Keilfläche der Werkzeugspitze. Der strukturierte Abschnitt kann sich ausschließlich auf dem Werkzeugschaft befinden.

Das Meißelwerkzeug kann für die Verwendung mit einer als Meißelhammermaschine und/oder einer Bohrhammermaschine ausgebildeten Handwerkzeugmaschine eingerichtet sein.

Bei einer Klasse von Ausführungsformen weist der strukturierte Abschnitt eine Vielzahl von Rippen auf.

Die wenigstens eine Rippe kann eine Außenkante aufweisen. Die Außenkante der Rippe lässt sich besonders einfach zum Reiben und/oder Sägen ausbilden. Die Außenkante kann geschärft ausgebildet und/oder gehärtet sein.

Die Rippen können regelmäßig über den strukturierten Abschnitt hinweg verteilt angeordnet sein.

Beispielsweise können sie entlang zueinander parallel versetzter Ringe angeordnet sein.

Die wenigstens eine Rippe kann eine helixartige Struktur aufweisen und/oder als helixartige Struktur ausgebildet und/oder in einer helixartigen Struktur angeordnet sein. Vorzugsweise können alle Rippen derart ausgebildet und/oder angeordnet sein.

Die wenigstens eine Rippe kann zwischen 0,3 mm und 3 mm, besonders bevorzugt 1 mm, von dem übrigen Werkzeugschaft lokal abragen, um eine ausreichende Reibe- und/oder Sägewirkung zu erzielen. Mit anderen Worten kann die Rippenhöhe 0,3 mm bis 3 mm, besonders bevorzugt 1 mm, betragen.

In Längsrichtung können jeweils benachbarte Rippen einen Abstand zwischen 0,2 cm und 1 cm, bevorzugt 0,4 cm, voneinander aufweisen. Allgemein kann der Abstand derart gewählt sein, dass durch den Betrieb des Meißelwerkzeugs hergestelltes Meißelmehl entweder nicht zwischen benachbarten Rippen gelangen kann und/oder zwischen den benachbarten Rippen im Betrieb des Meißelwerkzeugs nicht kompaktiert wird.

Die Abmessungen, insbesondere die Rippenhöhe und/oder der Abstand benachbarter Rippen voneinander, können in Abhängigkeit von dem zu meißelnden Gestein und/oder in Abhängigkeit von dem während des Meißelns entstehenden Meißelmehls gewählt sein.

Die Abfuhr des Meißelmehls lässt sich verbessern, wenn der Werkzeugschaft im Bereich des strukturierten Abschnitts, insbesondere im Bereich der Rippen, wenigstens einen in Längsrichtung oder zumindest im Wesentlichen in Längsrichtung des Werkzeugschafts verlaufenden Kanal aufweist. Vorzugsweise können zwei, drei oder vier und/oder mehrere, gleichmäßig über den Umfang des Werkzeugschafts, insbesondere des strukturierten Abschnitts, verteilte Kanäle ausgebildet sein. Die Kanäle können rinnenförmig ausgebildet sein. Denkbar ist auch, dass die Kanäle als Spülkanäle eingerichtet sind.

Die Abfuhr des Meißelmehls lässt sich weiter optimieren, wenn sich der wenigstens eine Kanal, vorzugsweise alle Kanäle, entlang der Längsrichtung über den gesamten strukturierten Abschnitt erstreckt. Insbesondere kann der wenigstens eine Kanal durch den strukturierten Abschnitt hindurchführend ausgebildet sein.

Der Werkzeugschaft kann außerhalb des strukturierten Abschnitts einen geringeren größten Durchmesser aufweisen als im Bereich des strukturierten Abschnitts. Insbesondere kann der Werkzeugschaft auf der der Werkzeugspitze gegenüberliegenden Seite des strukturierten Abschnitts einen gegenüber dem strukturierten Abschnitt verringerten größten Durchmesser aufweisen. Somit kann sich dieser übrige Teil des Werkzeugschafts weitgehend reibungsfrei innerhalb des durch das Meißelwerkzeug geschaffenen Meißellochs bewegen, wodurch das Risiko eines Festsetzens des Meißelwerkzeugs noch weiter reduzierbar ist.

Ein Meißelwerkzeug, bei dem zumindest der strukturierte Abschnitt durch einen Umformprozess und/oder nichtspanend hergestellt ist, kann besonders kostengünstig dargeboten werden. Dabei kann zunutze gemacht werden, dass für die benötigte Reibe- und/oder Sägewirkung durch die Rippen deren Außenkante verhältnismäßig stumpf ausgebildet sein kann.

Alternativ oder ergänzend ist auch denkbar, dass der strukturierte Abschnitt, zumindest auch, durch ein spanendes Fertigungsverfahren, beispielsweise durch Fräsen, hergestellt ist. Das Meißelwerkzeug lässt sich dann in weiten Grenzen auf individuelle Anforderungen, beispielsweise hinsichtlich des zu bearbeitenden Materials, flexibel anpassen.

Das Meißelwerkzeug kann ein zum werkzeuglosen Werkzeugwechsel eingerichtetes Einsteckende aufweisen. Insbesondere kann es ein Einsteckende für ein werkzeugloses Werkzeugwechselsystem aufweisen, das allgemein üblich beispielsweise mit "SDS", insbesondere "SDS-plus" oder "SDS-max", oder mit "TE-S" oder "TE-H28" bezeichnet wird.

In den Rahmen der Erfindung fällt auch eine Verwendung eines erfindungsgemäßen Meißelwerkzeugs zum Meißeln in einem, vorzugsweise zementhaltigen, Gestein. Besonders nutzbringend ist es dabei, wenn das Meißelwerkzeug zusammen mit einer Hochleistungs-Handwerkzeugmaschine, beispielsweise einer tragbaren Hochleistungsmeißelmaschine, verwendet wird. Insbesondere beim Meißeln mit hohen Abbauleistungen hat bislang ein erhöhtes Risiko eines Festsetzens des Meißelwerkzeugs in dem von ihm geschaffenen Meißelloch bestanden.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können.

In der schematischen Zeichnung ist ein Ausführungsbeispiel der Erfindung dargestellt und in der nachfolgenden Beschreibung näher erläutert.

Es zeigen:
**Fig. 1** ein nicht erfindungsgemäßes Meißelwerkzeug in einer Seitenansicht und
**Fig. 2** ein erfindungsgemäßes Meißelwerkzeug in einer Seitenansicht.

In der nachfolgenden Beschreibung der Figuren werden zur Erleichterung des Verständnisses der Erfindung für gleiche oder sich funktional entsprechende Elemente jeweils die gleichen Bezugszeichen verwendet.

**Fig. 1** zeigt ein Meißelwerkzeug **10** mit einer Werkzeugspitze **12** und einem Werkzeugschaft **14.**

Das Meißelwerkzeug 10 ist als Spitzmeißel ausgebildet. Dazu weist die Werkzeugspitze 12 eine kegelförmige Keilfläche **16** auf, durch die ein spitzes Ende der Werkzeugspitze 12 ausgebildet ist.

Der Werkzeugschaft 14 weist angrenzend an die Werkzeugspitze 12 einen strukturierten Abschnitt **18** auf.

An seinem der Werkzeugspitze 12 gegenüberliegenden Ende weist der Werkzeugschaft 14 ein, insbesondere y-förmiges, dem Standard "SDS max" entsprechendes, Einsteckende **20** auf. Denkbar ist auch, dass der Werkzeugschaft 14 alternativ ein c-förmiges Einsteckende 20 aufweist.

Der strukturierte Abschnitt 18 weist eine Vielzahl regelmäßig angeordneter Rippen **22** auf, von denen aus Gründen der Übersichtlichkeit beispielhaft und stellvertretend für die übrigen Rippen drei Rippen 22 mit einem Bezugszeichen versehen sind.

Der strukturierte Abschnitt 18 weist insgesamt vier in einer Längsrichtung L des Meißelwerkzeugs 10 verlaufende Kanäle **24** auf, von denen in der Darstellung gemäß Fig. 1 lediglich zwei Kanäle 24 erkennbar sind. Die Kanäle 24 sind gleichmäßig über den Umfang des Werkzeugschafts 14 und insbesondere des strukturierten Abschnitts 18 verteilt angeordnet.

Die Rippen 22 weisen eine quaderförmige Gestalt auf. Sie sind quer zur Längsrichtung L verlaufend angeordnet. Sie weisen eine Rippenhöhe **hr** von 1 mm auf. Ihre Rippenbreite **br** beträgt ebenfalls 1 mm. Jeweils zueinander benachbarte Rippen 22 weisen einen Abstand **ar** von 4 mm auf.

Der strukturierte Abschnitt 18 weist einen größten Durchmesser **da** von 21 mm, insbesondere 21,2 mm, auf. Der größte Durchmesser **dw** des übrigen Werkzeugschafts 14 beträgt 18 mm.

Das Meißelwerkzeug 10 weist eine Gesamtlänge Im von 36 cm, insbesondere 360 mm, auf. Dabei befinden sich die Rippen 22 des strukturierten Abschnitts 18 mit einer Distanz Ir von 22 cm entfernt vom Einsteckende 20 -seitigen Endes des Werkzeugschafts 14.

**Fig. 2** zeigt ein weiteres Meißelwerkzeug 10. Dieses Meißelwerkzeug 10 entspricht dem vorangehend in Bezug auf Fig. 1 beschriebenen Meißelwerkzeug 10, sofern nachfolgend nicht anderweitig angegeben. Insbesondere können dieses Meißelwerkzeug 10 und seine Elemente auch die gleichen Maße und/oder Abmessungen aufweisen wie das vorangehend beschriebene Meißelwerkzeug 10 und dessen Elemente.

Diese Ausführungsform des Meißelwerkzeugs 10 unterscheidet sich allerdings von der vorangehend beschriebenen Ausführungsform durch die Ausgestaltung seiner Rippen 22 seines strukturierten Abschnitts 18.

Insbesondere weisen diese Rippen 22 eine prismatische Gestalt auf. Sie sind unter einem Neigungswinkel **alpha** von 60° gegenüber der Längsrichtung L geneigt verlaufend angeordnet. Sie sind insbesondere helixförmig über den Umfang des strukturierten Abschnitts 18 verlaufend angeordnet. Dabei wird der helixförmige Verlauf der Rippen 22 durch die - wiederum gleichmäßig über den Umfang hinweg verteilten - Kanäle 24 unterbrochen.

### Bezugszeichenliste

- 10: Meißelwerkzeug
- 12: Werkzeugspitze
- 14: Werkzeugschaft
- 16: Keilfläche
- 18: strukturierter Abschnitt
- 20: Einsteckende
- 22: Rippe
- 24: Kanal
- L: Längsrichtung
- alpha: Neigungswinkel
- ar: Abstand
- br: Rippenbreite
- da: Durchmesser
- dw: Durchmesser
- hr: Rippenhöhe
- Im: Gesamtlänge
- Ir: Distanz

## Patentansprüche

1. **Meißelwerkzeug** (10), insbesondere für eine Handwerkzeugmaschine, umfassend eine wenigstens eine Keilfläche (16) aufweisende Werkzeugspitze (12) und einen Werkzeugschaft (14), wobei das Meißelwerkzeug (10) als Spitzmeißel ausgebildet ist, wobei der Werkzeugschaft (14) umfangsseitig einen strukturierten Abschnitt (18) aufweist, wobei der strukturierte Abschnitt (18) wenigstens eine Rippe (22) aufweist und **dadurch gekennzeichnet, dass** die wenigstens eine Rippe (22) unter einem Neigungswinkel (alpha) von mindestens 45°, vorzugsweise 60°, gegenüber einer Längsrichtung (L) des Meißelwerkzeugs (10) geneigt verläuft.

2. Meißelwerkzeug nach einem der vorhergehenden Ansprüche, **dadurch gekennzeichnet, dass** die wenigstens eine Rippe (22) eine helixartige Struktur aufweist und/oder als helixartige Struktur ausgebildet und/oder in einer helixartigen Struktur angeordnet ist.

3. Meißelwerkzeug nach einem der vorhergehenden Ansprüche, **dadurch gekennzeichnet, dass** die wenigstens eine Rippe (22) zwischen 0,3 mm und 3 mm, besonders bevorzugt 1 mm, von dem übrigen Werkzeugschaft (14) lokal abragt.

4. Meißelwerkzeug nach einem der vorhergehenden Ansprüche, **dadurch gekennzeichnet, dass** in Längsrichtung (L) jeweils benachbarte Rippen (22) einen Abstand (ar) zwischen 0,2 cm und 1 cm, bevorzugt 0,4 cm, voneinander aufweisen.

5. Meißelwerkzeug nach einem der vorhergehenden Ansprüche, **dadurch gekennzeichnet, dass** der Werkzeugschaft (14) im Bereich des strukturierten Abschnitts (18), insbesondere im Bereich der wenigstens einen Rippe (22), wenigstens einen in Längsrichtung (L) oder zumindest im Wesentlichen in Längsrichtung (L) des Werkzeugschafts (14) verlaufenden Kanal (24) aufweist.

6. Meißelwerkzeug nach dem vorhergehenden Anspruch, **dadurch gekennzeichnet, dass** sich der wenigstens eine Kanal (24) entlang der Längsrichtung (L) über den gesamten strukturierten Abschnitt (18) erstreckt.

7. Meißelwerkzeug nach einem der vorhergehenden Ansprüche, **dadurch gekennzeichnet, dass** der Werkzeugschaft (14) außerhalb des strukturierten Abschnitts (18) einen geringeren größten Durchmesser (dw) aufweist als im Bereich des strukturierten Abschnitts (18).

8. Meißelwerkzeug nach einem der vorhergehenden Ansprüche, **dadurch gekennzeichnet, dass** wenigstens der strukturierte Abschnitt (18) durch einen Umformprozess und/oder nichtspanend hergestellt ist.

9. Verwendung eines Meißelwerkzeugs (10) nach einem der vorhergehenden Ansprüche zum Meißeln in einem, vorzugsweise zementhaltigen, Gestein.

## Claims

1. Chiseling tool (10), in particular for a hand-held machine tool, comprising a tool tip (12), having at least one wedge surface (16), and a tool shank (14), wherein the chiseling tool (10) is designed as a pointed chisel, wherein the tool shank (14) on the circumference has a structured portion (18), wherein the structured portion (18) has at least one rib (22), and **characterized in that** the at least rib (22) extends so as to be inclined by an inclination angle (alpha) of at least 45°, preferably 60°, in relation to a longitudinal direction (L) of the chiseling tool (10).

2. Chiseling tool according to one of the preceding claims, **characterized in that** the at least one rib (22) has a helical structure and/or is designed as a helical structure and/or is disposed in a helical structure.

3. Chiseling tool according to one of the preceding claims, characterized that the at least one rib (22) protrudes locally from the remaining part of the tool shank (14) by between 0.3 mm and 3 mm, particularly preferably by 1 mm.

4. Chiseling tool according to one of the preceding claims, **characterized in that** respective ribs (22) that are adjacent in the longitudinal direction (L) have a mutual spacing (ar) between 0.2 cm and 1 cm, preferably 0.4 cm.

5. Chiseling tool according to one of the preceding claims, **characterized in that** the tool shank (14) in the region of the structured portion (18), in particular in the region of the at least one rib (22), has at least one channel (24) which extends in the longitudinal direction (L) or at least substantially in the longitudinal direction (L) of the tool shank (14).

6. Chiseling tool according to the preceding claim, **characterized in that** the at least one channel (24) along the longitudinal direction (L) extends over the entire structured portion (18).

7. Chiseling tool according to one of the preceding claims, **characterized in that** the tool shank (14) outside the structured portion (18) has a smaller maximum diameter (dw) than in the region of the structured portion (18).

8. Chiseling tool according to one of the preceding claims, **characterized in that** at least the structured portion (18) is produced by a forming process and/or in a non-subtractive manner.

9. Use of a chiseling tool (10) according to one of the preceding claims, for chiseling in rock material that preferably contains cement.

## Revendications

1. Outil de burinage (10), en particulier pour un outil-machine à main, comprenant une pointe d'outil (12) présentant au moins une surface en coin (16) et une tige d'outil (14), l'outil de burinage (10) étant conçu sous la forme d'un burin pointu,
la tige d'outil (14) présentant sur sa périphérie une section structurée (18),
la section structurée (18) présentant au moins une nervure (22) et
**caractérisé en ce que** ladite au moins une nervure (22) s'étend de manière inclinée d'un angle d'inclinaison (alpha) d'au moins 45°, de préférence 60°, par rapport à une direction longitudinale (L) de l'outil de burinage (10).

2. Outil de burinage selon l'une des revendications précédentes, **caractérisé en ce que** ladite au moins une nervure (22) présente une structure hélicoïdale et/ou est conçue sous la forme d'une structure hélicoïdale et/ou est agencée selon une structure hélicoïdale.

3. Outil de burinage selon l'une des revendications précédentes, **caractérisé en ce que** ladite au moins une nervure (22) fait saillie localement du reste de la tige d'outil (14) entre 0,3 mm et 3 mm, de préférence sur 1 mm.

4. Outil de burinage selon l'une des revendications précédentes, **caractérisé en ce que**, dans la direction longitudinale (L), des nervures (22) respectivement voisines présentent une distance (ar) entre elles comprise entre 0,2 cm et 1 cm, de préférence de 0,4 cm.

5. Outil de burinage selon l'une des revendications précédentes, **caractérisé en ce que** la tige d'outil (14) présente, dans la zone de la section structurée (18), en particulier dans la zone de ladite au moins une nervure (22), au moins un canal (24) s'étendant dans la direction longitudinale (L) ou au moins essentiellement dans la direction longitudinale (L) de la tige d'outil (14).

6. Outil de burinage selon la revendication précédente, **caractérisé en ce que** ledit au moins un canal (24) s'étend selon la direction longitudinale (L) sur l'ensemble de la section structurée (18).

7. Outil de burinage selon l'une des revendications précédentes, **caractérisé en ce que** la tige d'outil (14) présente, à l'extérieur de la section structurée (18), un diamètre maximal (dw) plus faible que dans la zone de la section structurée (18).

8. Outil de burinage selon l'une des revendications précédentes, **caractérisé en ce qu'**au moins la section structurée (18) est fabriquée par un processus de déformation et/ou sans enlèvement de copeaux.

9. Utilisation d'un outil de burinage (10) selon l'une des revendications précédentes pour le burinage dans une roche, de préférence contenant du ciment.
